# EUROPÄISCHE PATENTSCHRIFT

(11) **EP 1 499 225 B1**
(45) Veröffentlichungstag und Bekanntmachung des Hinweises auf die Patenterteilung: **30.07.2008**
(21) Anmeldenummer: 03729233.1
(22) Anmeldetag: 09.01.2003
(51) Int. Cl.: A47L 9/32

(54) **GERÄTESTIEL EINES STAUBSAUGERS**
HANDLE FOR A VACUUM CLEANER
MANCHE D'ASPIRATEUR

(30) Priorität: 12.01.2002 DE 10200914
(43) Veröffentlichungstag der Anmeldung: 26.01.2005
(62) Teilanmeldung aus: 07114658.3
(73) Patentinhaber: Vorwerk & Co. Interholding GmbH, 42275 Wuppertal (DE)
(72) Erfinder: ARNOLD, Hans-Peter, 51709 Marienheide (DE); EHRING, Ingo, 46238 Bottrop (DE); DIEUDONNE, Stephan, 58300 Wetter/Ruhr (DE); HEIDER, Uwe, 50354 Hürth (DE); HOFFMANN, Thomas, 58332 Schwelm (DE); RETTICH, Thorsten, 45133 Essen (DE)
(74) Vertreter: Müller, Enno
(86) Internationale Anmeldenummer: PCT/EP2003/000125
(87) Internationale Veröffentlichungsnummer: WO 2003/056996

(56) Entgegenhaltungen:
- EP-A- 0 853 917
- EP-A- 0 887 040
- WO-A-98/29022
- DE-A- 19 608 247

## Beschreibung

Die Erfindung betrifft zunächst einen Staubsauger mit einem fernwirkenden Leistungssteller.

Ein derartiger Staubsauger ist aus der DE 196 08 247 A1 bekannt. Bei dem bekannten Staubsauger steuert der Gerätestiel auf elektrischem Wege den Saugmotor im Grundgerät.

Zum Stand der Technik ist auch die EP 0877040 A, WO98/29022A und die EP 0853917 A zu verweisen.

Ausgehend von dem genannten Stand der Technik stellt sich der Erfindung die Aufgabe, einen Staubsauger der in Rede stehenden Art funktionell vorteilhaft auszubilden.

Diese Aufgabe ist beim Gegenstand des Anspruches 1 gelöst, wobei darauf abgestellt ist, dass die Fernwirkung mechanisch mittels einer Fernwirkungsstange realisiert ist, die eine Kupplungsausformung aufweist, zur Ankupplung an einer Motoreinheit eines Staubsaugers und dass geräteseitig ein Fernwirkungsfortsatz vorgesehen ist, der beim Einstecken des Gerätestiels mit der Fernwirkungsstange kuppelt. Erfindungsgemäß ist hierdurch die Leistungsstellung der im Staubsauger-Grundgehäuse integrierten Motoreinheit auf mechanische Weise erreicht, indem eine den Gerätestiel durchsetzende Fernwirkungsstange mit einem in dem Gerätestiel handgriffseitig angeordneten Leistungssteller verbunden ist. Durch die vorgesehene Kupplungsausformung der Fernwirkungsstange ist der Gerätestiel zusammen mit der Fernwirkungsstange vom Staubsauger-Grundgerät entfernbar, wonach der Staubsauger, wie aus der vorerwähnten Patentanmeldung bekannt, als Überboden-Gerät zum Saugen in schwierig zugänglichen Bereichen genutzt werden kann. Aufgrund der mechanisch ausgeführten Fernwirkung kann der Elektroanschluss des Staubsaugers unabhängig von der Betriebsart, d. h. ob mit oder ohne Gerätestiel, direkt am Staubsauger-Grundgerät vorgesehen sein. In einer Weiterbildung des Erfindungsgegenstandes ist vorgesehen, dass die Fernwirkungsstange als Drehstange ausgebildet ist. Diese dreht sich bevorzugt um die Gerätestiel-Längsachse oder um eine parallel dazu verlaufende Achse. Der auf die Fernwirkungsstange einwirkende Leistungssteller kann hierzu als Drehsteller ausgebildet sein. Bevorzugt wird jedoch eine Ausgestaltung, bei welcher die Drehstange mit dem Leistungssteller über ein Schneckengetriebe gekoppelt ist. Zufolge dieser Ausgestaltung kann der Leistungssteller in Form eines bedienerfreundlichen Schiebestellers ausgebildet sein. Die bevorzugt in Gerätestiel-Längserstreckung erfolgende Schiebebetätigung des Leistungsstellers wird über das Schneckengetriebe in eine Drehbewegung der Fernwirkungsstange umgesetzt. Diesbezüglich wird eine Lösung bevorzugt, bei welcher das Schneckengetriebe durch eine, an der Fernwirkungsstange ausgeformte Schneckenrippe gebildet ist, die mit einer zugeordneten Nut des Leistungsstellers zusammenwirkt. Die erwähnte Kupplungsausformung ist in einer bevorzugten Ausgestaltung des Erfindungsgegenstandes durch eine rohrartige Ausformung des geräteseitigen Endbereiches der Fernwirkungsstange gebildet. Weiter ist vorgesehen, dass geräteseitig ein Fernwirkungsfortsatz vorgesehen ist, der beim Einstecken des Gerätestiels mit der Fernwirkungsstange kuppelt. So wird eine über den Leistungssteller des Gerätestieles ausgelöste Drehbewegung der Fernwirkungsstange auf den Fernwirkungsfortsatz des Grundgerätes übertragen, über welch letzteren die Steuerung der Motoreinheit erfolgt. Fernwirkungsfortsatz und Fernwirkungsstange sind bevorzugt zueinander drehfest gekuppelt, wobei in der Kupplungsstellung der Fernwirkungsfortsatz in die Fernwirkungsstange eingefahren ist. Um die übliche Teleskopierbarkeit des Gerätestieles auch in Verbindung mit einer mechanischen Fernwirkung zu ermöglichen, ist in einer vorteilhaften Weiterbildung vorgesehen, dass zwischen dem Fernwirkungsfortsatz und der Fernwirkungsstange eine Drehkupplung erreicht ist, durch Ineinandergreifen einer stangenseitigen Rippe und einer fortsatzseitigen Nut. Die stangenseitige Rippe weist hierbei eine in Längserstreckung des Gerätestieles gemessene Länge auf, welche mindestens dem maximalen Teleskopiermaß entspricht, so dass unabhängig von der Gerätestiel-Auszugsstellung der drehkuppelnde Eingriff der stangenseitigen Rippe in der fortsatzseitigen Nut gegeben ist. Um ein gezieltes Einfahren der Rippe in die Nut auch bei nicht zueinander fluchtender Ausrichtung derselben zu gewährleisten, wird vorgeschlagen, dass vorgelagert zu der Nut an dem Fernwirkungsfortsatz eine Führungsrampe ausgeformt ist. Letztere bewirkt durch Beaufschlagung durch die stangenseitige Rippe -bei winkelversetzter Zuordnung von Rippe und Nut- eine automatische Drehrück- bzw. Drehvorverlagerung des, die Nut aufweisenden Fernwirkungsfortsatzes bis in eine Stellung, in welcher die Rippe und die Nut zueinander fluchten. So ist die gewünschte Kupplung von Fernwirkungsfortsatz und Fernwirkungsstange unabhängig von der Stellung des gerätestielseitigen Leistungsstellers erreichbar. Bevorzugt wird diesbezüglich eine Ausgestaltung, bei welcher die Führungsrampe als mittige Rippe mit seitlichen Führungsflächen gestaltet ist, wobei die Führungsflächen sich über die Länge der Wandung in die Nut eindrehen. Die mittige Rippe dient hierbei als Abweiser für die stangenseitige Rippe, so dass Letztere links- oder rechtsseitig der Rippe über die zugeordnete Führungsfläche gleitet, was zu einer entsprechenden Drehverlagerung des Fernwirkungsfortsatzes bis zum Einführen der Rippe in die Nut führt. Zufolge dieser Ausgestaltung ist eine Totzone vermieden. Als besonders vorteilhaft erweisen sich die zuvor beschriebenen Merkmale bei einer Ausgestaltung, bei welcher der Fernwirkungsfortsatz mit einem geräteseitigen Leistungssteller verbunden ist. So ist ein Finden von Fernwirkungsfortsatz und Femwirkungsstange unabhängig von den Stellungen der beiden Leistungssteller, wobei bevorzugt der gerätestielseitige Leistungssteller Priorität besitzt. Dies bedeutet, dass bevorzugt die Stellung des gerätestielseitigen Leistungsstellers beim Einstecken des Gerätestieles in das Grundgerät auf den grundgeräteseitigen Leistungssteller durch Drehverlagerung des Fernwirkungsfortsatzes im Zuge der Kupplung und der damit einhergehenden Beaufschlagung durch die stangenseitige Rippe übertragen wird. Der geräteseitige Leistungssteller wirkt bevorzugt über eine Elektronik auf die Motoreinheit ein. Auch wird vorgeschlagen, dass der geräteseitige Leistungssteller als Drehsteller mit einer in Richtung der Stielachse verlaufenden Drehachse ausgebildet ist. Denkbar ist hier jedoch auch eine Ausgestaltung entsprechend der Kupplung zwischen gerätestielseitigem Leistungsteller und Fernwirkungsstange mittels eines Schneckengetriebes, so dass auch der geräteseitige Leistungssteller als Schiebesteller ausgeformt sein kann. In dem geräteseitigen, bevorzugt als Drehsteller ausgeformten Leistungssteller ist der Fernwirkungsfortsatz bevorzugt winkelbeweglich, jedoch längsbeweglich starr aufgenommen. So weist der, dem Drehsteller zugeordnete Endabschnitt des Fernwirkungsfortsatzes zwei zwischen sich eine Nut belassende Längsstege auf, welche in eine entsprechende Nut oder dergleichen des Drehstellers eingreifen, was eine elastische Relativbewegung in Drehrichtung durch Verformung der Längsstege ermöglicht. Somit sind in einfachster Weise Toleranzen in den Drehwegen der einzelnen, kuppelnden Bauteile aufnehmbar.

Die Erfindung betrifft weiter einen Gerätestiel für einen Staubsauger mit einem fernwirkenden Leistungssteller.

Auch diesbezüglich ist auf den eingangs genannten Stand der Technik Bezug zu nehmen.

Ausgehend von dem genannten Stand der Technik stellt sich der Erfindung die Aufgabe, einen Gerätestiel der in Rede stehenden Art funktionell vorteilhaft auszubilden.

Diese Aufgabe ist beim Gegenstand des Anspruches 8 gelöst, wobei darauf abgestellt ist, dass die Fernwirkung mechanisch mittels einer Fernwirkungsstange realisiert ist, die eine Kupplungsausformung aufweist, zur Ankupplung an einer Motoreinheit des Staubsaugers.

In weiterer Einzelheit wird auf die vorstehenden Ausführungen zu einem Staubsauger mit einem derartigen Gerätestiel verwiesen.

Im Weiteren kann der Gerätestiel über seine Länge eine nach außen offene Einlegenut aufweisen, zur Aufnahme des Anschlusskabels. Hiermit ist in einfacher Weise eine sichere Anordnung des Anschlusskabels an dem Gerätestiel gewährleistet. Das Anschlusskabel liegt hierbei in einer, sich in Längserstreckung des Gerätestieles verlaufenden Einlegenut ein, wobei bevorzugt die Tiefe der Einlegenut mindestens dem Kabeldurchmesser entspricht, so dass Letzteres mit seiner Mantelfläche nicht über die Kontur des Gerätestieles hinausragt. Durch die erfindungsgemäße Lösung ergibt sich auch eine vereinfachte Handhabung bei Saugarbeiten ohne Gerätestiel, bei welchen das Anschlusskabel direkt an den Staubsauger-Grundkörper angeschlossen wird. Durch die Aufnahme in Form einer Einlegenut ist das Anschlusskabel in einfachster Weise vom Gerätestiel lösbar. Als besonders vorteilhaft erweist sich hierbei, wenn in der Einlegenut Mittel vorhanden sind, welche das aufgenommene Anschlusskabel bspw. rastend haltern. Bevorzugt wird diesbezüglich eine Ausgestaltung, bei welcher die Einlegenut teilweise durch Halterungsschikanen geschlossen ist. Solche Halterungsschikanen können in Form von zungenartig sich über die Nutöffnung erstreckenden Gerätestiel-Abschnitten gebildet sein. Zufolge dieser Ausgestaltung ist das Entfernen des Anschlusskabels vom Gerätestiel nur willensbetont möglich, indem das Anschlusskabel an den Halterungsschikanen vorbei aus der Einlegenut gezogen wird. Des weiteren ist vorgesehen, dass die Einlegenut zu einer Schmalseite eines Gerätestiel-Querschnitts hin öffnet. Auch erweist es sich als vorteilhaft, dass zwei Halterungsschikanen gegensinnig vorkragend in Längsrichtung der Einlegenut nebeneinander angeordnet sind, wobei zwischen den Halterungsschikanen eine am Durchmesser des Elektrokabels orientierte Öffnung verbleibt. So wird das Anschlusskabel durch Umschlingen der gegensinnig vorkragenden Halterungsschikanen in die Nut eingelegt, wonach das Anschlusskabel durch die Halterurtgsschikanen gegen ein selbsttätiges Lösen vom Gerätestiel gesichert ist. Die zwischen zwei gegensinnig vorkragenden Halterungsschikanen verbleibende Öffnung ist hierbei so gewählt, dass ein leichtes Umschlingen der Halterungsschikanen ohne Knicken des Anschlusskabels erreicht werden kann. Bestehen die Einlegenut und die Halterungsschikanen aus einem, das Anschlusskabel schonenden Kunststoffmaterial, so kann die zwischen zwei Halterungsschikanen verbleibende Öffnung gleich oder geringfügig kleiner als der Kabeldurchmesser sein. Der Querschnitt der Einlegenut hingegen ist bevorzugt größer gewählt als der Kabeldurchmesser, so dass im Zuge der Anordnung des Anschlusskabels an dem Gerätestiel das Anschlusskabel bis zur endgültigen Positionierung auch durch die Einlegenut gezogen werden kann. Als besonders vorteilhaft erweist sich eine Ausgestaltung, bei welcher am gerätefernen Ende der Einlegenut eine kabelschonende Auslauföffnung ausgeformt ist. So ist vorgesehen, dass die Einlegenut sich nach radial außen erweiternd ausrundet, womit am Nutende ein Knickschutz für das eingelegte Anschlusskabel ausgeformt ist. Als handhabungstechnisch vorteilhaft erweist sich zudem, dass der Gerätestiel einen von der Einlegenut gesonderten Griffbereich aufweist.

Der Leistungssteller in dem Gerätstiel kann als Schiebesteller ausgebildet sein und mehrere Leistungsstufen umfassen. Hierzu ist auch vorgeschlagen, dass der Leistungssteller mindestens drei Leistungsstufen umfasst, wobei eine End-Leistungsstufe nur nach Überwindung eines mechanischen Hindernisses einstellbar ist. Der Leistungssteller kann hierbei sowohl auf elektrischem als auch auf mechanischem Wege auf die grundgeräteseitige Motoreinheit einwirken. Erfindungsgemäß sind bei drei Leistungsstufen die erste und die zweite Leistungsstufe ohne große Hindernisse einstellbar. Eine übliche Rastung ist auch zwischen diesen ersten Stufen denkbar. Diese beiden Leistungsstufen sind für die übliche Saugarbeit in der Regel ausreichend. Ist jedoch eine erhöhte Saugleistung erforderlich, so ist nach Überwinden eines deutlichen Hindernisses die End-Leistungsstufe erreichbar. Dieses Hindernis ist hierbei schwerer zu überwinden als die Raststellungen zwischen den üblichen Leistungsstufen, so dass der Benutzer dieses Hindernis vor der End-Leistungsstufe willensbetont überwinden muss. Bevorzugt wird diesbezüglich eine Ausgestaltung, bei welcher das Hindernis eine nach außen vortretende Rippe ist, die unter eine geräteseitige Begrenzung des Leistungssteller-Freiraumes zu schieben ist. Diese, bevorzugt oberseitig des Leistungsstellers auch sichtbare Rippe, ist zur Erlangung der End-Leistungsstufe niederzudrücken derart, dass eine Weiterverlagerung des Leistungsstellers ermöglicht ist.

Die Erfindung ist anhand der beigefügten Zeichnungen, welche lediglich Ausführungsbeispiele darstellen, näher erläutert. Es zeigt:
- Fig. 1: einen Staubsauger als Stielsauger in perspektivischer Darstellung;
- Fig. 2: den am Grundgerät angeordneten Gerätestiel mit gehaltertem Elektro-Anschlusskabel in perspektivischer Darstellung;
- Fig. 3: das freie, dem Grundgerät zuordbare Ende des Gerätestieles und eine Geräte-Steckeraufnahme mit einem Elektro-Anschlusskabel in perspektivischer Darstellung;
- Fig. 4: eine perspektivisch dargestellte Stirnansicht gegen das freie Ende des Gerätestieles mit zugeordneter Geräte-Steckeraufnahme;
- Fig. 5: eine perspektivisch dargestellte Stirnansicht gegen die freie Öffnung einer Steckaufnahme des Grundgerätes;
- Fig. 6: eine Ausschnittdarstellung des Kupplungsbereiches zwischen Gerätestiel und Steckaufnahme des Grundgerätes, bei eingestecktem Gerätestiel und Geräte-Steckeraufnahme zur Nutzung des Staubsaugers als Stielstaubsauger gemäß Fig. 1;
- Fig. 7: eine der Fig. 6 entsprechende Darstellung, jedoch unter Fortlassung des Gerätestieles, jedoch bei zugeordneter Geräte-Steckeraufnahme, zur Nutzung des Staubsaugers als handliches Überboden-Gerät;
- Fig. 8: eine perspektivische Detaildarstellung des handhabungsseitigen Endes des Gerätestieles;
- Fig. 9: eine perspektivische Darstellung dieses Handhabungsbereiches mit Blick auf den rückwärtigen Endbereich;
- Fig. 10: eine perspektivische Explosionsdarstellung, die wesentlichen Bauteile zur fernwirkenden Leistungsstellung einer in dem Grundgerät vorgesehenen Motoreinheit betreffend;
- Fig. 11: eine partiell aufgebrochene Detaildarstellung des Zusammenwirkungsbereiches des gerätestielseitigen Leistungsstellers mit einer in dem Gerätestiel angeordneten Fernwirkungsstange;
- Fig. 12: den Schnitt gemäß der Linie XII-XII in Fig. 11;
- Fig. 13: eine perspektivische Einzeldarstellung des dem Staubsauger-Grundgerät zuordbaren freien Endes der Fernwirkungsstange;
- Fig. 14: eine Stirnansicht gegen das freie Ende der Fernwirkungsstange;
- Fig. 15: den Längsschnitt durch das freie Ende des Gerätestieles mit hierin aufgenommener Fernwirkungsstange;
- Fig. 16: den Längsschnitt durch das freie Ende der Steckaufnahme des Grundgerätes mit in dieser angeordnetem Fernwirkungsfortsatz;
- Fig. 17: eine perspektivische Einzeldarstellung des Femwirkungsfortsatzes;
- Fig. 18: den Schnitt gemäß der Linie XVIII-XVIII in Fig. 17;
- Fig. 19: eine der Fig. 16 entsprechende Längsschnittdarstellung durch die Steckaufnahme, jedoch bei eingeschobenem Gerätestiel und mit dem Fernwirkungsfortsatz zusammenwirkender Fernwirkungsstange;
- Fig. 20: einen Querschnitt durch die Anordnung gemäß Fig. 19;
- Fig. 21: die Fernwirkung in einer perspektivischen Schemadarstellung;
- Fig. 22: eine partielle Schnittdarstellung durch den Bereich des gerätestielseitigen Leistungsstellers.

Dargestellt und beschrieben ist zunächst mit Bezug zu Fig.1 ein Staubsauger 1 mit einem, eine nicht dargestellte Motoreinheit aufweisenden Grundgerät G, an welchem eine Filterkammer 2 angeschlossen ist. Das Grundgerät G weist einen über die Filterkammer 2 freikragenden Ausleger 3 auf, an dessen freien Ende eine Steckaufnahme 4 ausgeformt ist. In diese Steckaufnahme 4 ist ein Gerätestiel St eingesteckt, wobei der Einsteckabschnitt des Gerätestieles St als ein Aluminium-Profilabschnitt 5 ausgebildet ist. Der sich hieran anschließende Handhabungsabschnitt 6 hingegen ist bevorzugt im Kunststoff-Spritzverfahren hergestellt.

Der Gerätestiel St ist in üblicher Weise in dem Ausleger 3 des Grundgerätes G teleskopartig verlagerbar, wobei die gewünschte Auszugsstellung des Gerätestiels St verrastbar ist. Hierzu weist der Gerätestiel St gleichmäßig in Längserstreckung desselben verteilt angeordnete Rastausnehmungen 7 zum Eintritt eines im Bereich der Steckaufnahme 4 des Auslegers 3 vorgesehenen Rastzapfens 8 (siehe Fig. 19). Dieser in Rastrichtung federbeaufschlagte Rastzapfen 8 ist mittels einer wippenartig gelagerten Handhabe 9 zur Freigabe des Gerätestiels St rückverlagerbar.

Der Elektroanschluss wird hergestellt über ein Anschlusskabel 10, welches einerends einen üblichen Elektrostecker und anderenends eine Geräte-Steckeraufnahme 11 aufweist. Wie insbesondere aus den Darstellungen in den Fig. 3 und 4 zu erkennen, weist die Geräte-Steckeraufnahme 11 einen in Steckrichtung r verlaufenden Schlitz 12 auf, der einen Elektrobereich 13 von einer Handhabe 14 sondert. Der Elektrobereich 13 weist hierbei einen im Wesentlichen rechteckigen Querschnitt auf. Die in diesem Elektrobereich 13 angeordneten Flachstecker-Aufnahmen 15, welche elektrisch leitend und rückwärtig mit dem Anschlusskabel 10 verbunden sind, münden in einem zur freien Stirnfläche 16 des Elektrobereiches 13 zurückversetzten Aufnahmeboden 17.

Des weiteren erstreckt sich der Elektrobereich 13 im Wesentlichen in axialer Verlängerung des Anschlusskabels 10.

Die Handhabe 14 der Geräte-Steckeraufnahme 11 erstreckt sich im Wesentlichen parallel zum Elektrobereich 13, wobei der zwischen Elektrobereich 13 und Handhabe 14 vorgesehene Schlitz 12 in Steckrichtung r öffnet. Des weiteren ist die Handhabe 14 zur verbesserten Handhabung oberseitig mit einer Profilierung 18 versehen. Unterseitig besitzt die Handhabe 14 eine konkave Ausformung 19.

Wie insbesondere aus den Darstellungen in den Fig. 6 und 7 zu erkennen, überragt die Handhabe 14 in Steckrichtung r den Elektrobereich 13.

Darüber hinaus ist die, dem Schlitz 12 zugewandte Innenflanke der Handhabe 14 mit einer in Steckrichtung r verlaufenden Rippe 20 versehen.

Die Geräte-Steckeraufnahme 11 des Anschlusskabels 10 wird zur elektrischen Kontaktierung des in dem Grundgerät G angeordneten Gebläsemotors mit einem in der Steckaufnahme 4 des grundgeräteseitigen Auslegers 3 angeordneten, Flachstecker 21 aufweisenden Geräte-Stecker 22 gekuppelt, wobei dieser Geräte-Stecker 22 in die Geräte-Steckeraufnahme 11 eintaucht und die Flachstecker 21 in die entsprechend ausgerichteten Flachstecker-Aufnahmen 15 elektrisch leitend eingreifen.

Der grundgeräteseitige Geräte-Stecker 22 ist bezogen auf einen-Grundriss der Steckaufnahme 4 gemäß der Darstellung in Fig. 5 einem seitlichen Bereich zugeordnet. Der zwischen dem Elektrobereich 13 und der Handhabe 14 der Geräte-Steckeraufnahme 11 ausgebildete Schlitz 12 nimmt in der gekuppelten Stellung den zum Geräte-Stecker 22 benachbarten Wandungsabschnitt, des Auslegers 3 auf, wobei durch Eingreifen der erwähnten, handhabungsseitigen Rippe 20 in eine entsprechend ausgeformte und positionierte Wandungsnut 23 des Auslegers 3 eine weitere Führung der Geräte-Steckeraufnahme 11 in Steckrichtung r gegeben ist.

Wie aus den Darstellungen in den Fig. 6 und 7 zu erkennen, ist die Steckbarkeit der Geräte-Steckeraufnahme 11 unabhängig davon, ob ein Gerätestiel St zur Nutzung des Staubsaugers 1 als Stielstaubsauger eingesteckt ist oder ob dieser zur Nutzung des Staubsaugers 1 als Überboden-Gerät entfernt ist.

Ist der Gerätestiel St in die Steckaufnahme 4 eingesteckt, so liegt die Geräte-Steckeraufnahme 11, insbesondere der Elektrobereich 13 und das sich hieran anschließende Anschlusskabel 10 in einer zu einer Schmalseite des Gerätestiel-Querschnitts hin nach außen öffnenden Einlegenut 24 ein, deren Durchmesser und Öffnungsweite angepasst ist an die Elektrobereich-Abmaße der Geräte-Steckeraufnahme 11. Diese Einlegenut 24 erstreckt sich über die gesamte Länge des Gerätestieles St, wobei der Nutquerschnitt im Bereich des Handhabungsabschnittes 6 verringert ist. Zufolge dessen ist eine Relativverlagerung von eingesteckter Geräte-Steckeraufnahme 11 und Gerätestiel St, insbesondere dem Aluminium-Profilabschnitt 5 bei einer teleskopartigen Längsverlagerung des Gerätestiels St gegeben.

Die Einlegenut 24 ist im Bereich des Handhabungsabschnittes 6 teilweise durch, zungenartig von den gegenüberliegenden Längsrändern der Einlegenut 24 vorkragenden Halterungsschikanen 25 geschlossen, wobei zunächst beidseitig endseitig des Einlegenutabschnittes in dem Handhabungsabschnitt 6 jeweils zwei Halterungsschikarien 25 gegensinnig vorkragend in Längsrichtung der Einlegenut 24 nebeneinander angeordnet sind. Zwischen diesen Paaren von Halterungsschikanen 25 verbleibt jeweils eine am Durchmesser des Anschlusskabels 10 orientierte, schlitzförmige Öffnung 26.

Zufolge der Anordnung dieser Halterungsschikanen 25 ist das Anschlusskabel 10 in der Einlegenut 24 gefangen. Jedoch ist willensbetont ein Entfernen des Anschlusskabels 10 ermöglicht, dies unter Überwindung der Halterungsschikanen 25. Ein Wiedereinlegen des Anschlusskabels 10 kann durch eine elastische Ausgestaltung der Halterungsschikanen 25 erleichtert werden.

Wie in den Zeichnungen dargestellt, kann zwischen den beiden endseitigen Paaren von Halterungsschikanen 25 eine weitere, mittige Halterungsschikane 25 vorgesehen sein.

Einer unteren Breitseite des Handhabungsabschnittes 6 zugeordnet, sind Aufwickel-Halterungsausformungen 27 vorgesehen, um welche das Anschlusskabel 10 bei Nichtbenutzung des Staubsaugers 1 platzsparend aufgewickelt werden kann.

Auf der den Halterungsausformungen 27 abgewandten Breitseite des Handhabungsabschnittes 6 ist ein gesonderter, jedoch mit dem Handhabungsabschnitt 6 materialeinheitlich verbundener, bügelförmiger Griffbereich 28 ausgeformt.

Das gerätefeme Ende der Einlegenut 24 geht über in eine kabelschonende, weich nach radial Außen gekrümmte und teilweise in den Griffbereich 28 auslaufende Auslauföffnung 29 über, wodurch ein geräteseitiger Knickschutz für das Anschlusskabel 10 bereitgestellt ist.

Die Leistungssteuerung der in dem Grundgerät G angeordneten Motoreinheit erfolgt bei Nutzung des Staubsaugers 1 als Überboden-Gerät, d. h. bei entferntem Gerätestiel St, mittels eines in dem Grundgerät G angeordneten, als Drehsteller ausgeformten Leistungsstellers 30. Über diesen Leistungssteller 30 sind in dem dargestellten Ausführungsbeispiel vier Leistungsstufen einstellbar, wobei eine Aus-Stufe mit A, die beiden folgenden Leistungsstufen mit L1 und L2 und eine End-Leistungsstufe mit L3 bezeichnet ist.

Mit diesem Leistungssteller 30 ist ein, sich bis zur Steckaufnahme 4 durch den Ausleger 3 erstreckender Fernwirkungsfortsatz 31 verbunden, dessen Längsachse in Verlängerung der Drehachse y des Leistungsstellers 30 und somit parallel zur Gerätestielachse x verläuft. Dieser Fernwirkungsfortsatz 31 ist längsbeweglich starr an dem Leistungssteller 30 aufgenommen. Jedoch ist eine relative Winkelbeweglichkeit zueinander gegeben. Dies ist dadurch erreicht, dass der Fernwirkungsförtsatz 31 aus einer Kunststoffkonstruktion besteht, wobei zwei zwischen sich eine Nut 32 belassende Längsstege 33 in eine entsprechende Nutöffnung des Leistungsstellers 30 eingreifen und somit eine elastische Verformung zulassen.

Der Fernwirkungsfortsatz 31 dient der mechanischen Fernwirkung der Motoreinheit durch den im Griffbereich 28 des Gerätestieles St angeordneten weiteren Leistungssteller 34 bei Nutzung des Staubsaugers 1 als Stiel-Staubsauger mit einem Gerätestiel St. Dieser Leistungssteller 34 ist als Schiebesteller ausgebildet, mittels welchem dieselben Leistungsstufen wie mit dem geräteseitigen Leistungssteller 30 gewählt werden können.

Der Schiebe-Leistungssteller 34 wirkt auf eine, in dem Gerätestiel St aufgenommene Fernwirkungsstange 35 ein. Letztere ist als Drehstange ausgebildet und in einem, der Einlegenut 24 benachbarten Rohrabschnitt 36 des Gerätestieles St gehaltert. Die Anordnung ist hierbei so gewählt, dass die Fernwirkungsstange 35 in dem Rohrabschnitt 36 frei drehbar, jedoch in Längsrichtung nicht verschiebbar ist.

Die Kupplung zwischen Leistungssteller 34 und Fernwirkungsstange 35 erfolgt über ein Schneckengetriebe 37, wodurch die Linearbewegung des Leistungsstellers 34 in eine rotatorische Bewegung der Fernwirkungsstange 35 umgesetzt wird. Wie insbesondere aus der Darstellung in Fig. 12 sowie aus der schematischen Darstellung in Fig. 21 zu erkennen, weist hierzu der Leistungssteller 34 einen, in einem Führungsfenster 38 schiebeverlagerbaren Schuh 39 auf, welcher in seinem stirnseitigen, dem Leistungssteller 34 abgewandten Bereich eine Nut 40 besitzt. In diese greift eine endseitig auf der Fernwirkungsstange 35 angeordnete Schneckenrippe 41 mit ihrem T-förmigen Profil ein (vergl. Schnittdarstellung in Fig. 12). Über diese Zusammenwirkung von Schneckenrippe 41 und Nut 40 wird die Linearbewegung des Leistungsstellers 34 bzw. dessen Schuhs 39 in eine Rotationsbewegung der Femwirkungsstange 35 umgesetzt.

Das dem Schneckengetriebe 37 abgewandte Ende der Fernwirkungsstange 35 endet mit Abstand zum zugeordneten freien Ende des Gerätestieles St, wobei letzterer in diesem Endabschnitt eine sich nach radial außen hin erweiternde Stecköffnung 42 aufweist.

Die Femwirkungsstange 35 ist des weiteren rohrartig ausgeformt und besitzt innenwandig eine sich radial nach innen erstreckende Rippe 43. Die Länge dieser sich achsparallel erstreckenden Rippe 43 ist angepasst an den möglichen Teleskopierweg des Gerätestieles St.

Im Zuge des Einsteckens des Gerätestieles St in die Steckaufnahme 4 des Grundgerätes G bewirkt zunächst die, durch die sich erweiternde Stecköffnung 42 gebildete Einweiserfläche ein Einführen des freien Endes des grundgeräteseitigen Fernwirkungsfortsatzes 31 durch die Stecköffnung 42 und hiernach in die rohrartige Fernwirkungsstange 35. Abschließend wird eine Drehkupplung zwischen Fernwirkungsfortsatz 31 und Fernwirkungsstange 35 erreicht, indem die stangenseitige Rippe 43 in eine fortsatzseitige Radialnut 44 eingreift (vergl. Fig. 19). Hiernach wird die mittels des Schneckengetriebes 37 umgesetzte Schiebebewegung des stielseitigen Leistungsstellers 34 über den Fernwirkungsfortsatz auf den geräteseitigen Leistungssteller 30 und über diesen gegebenenfalls unter Zwischenschaltung einer Elektronik auf die Motoreinheit übertragen. Hier erweist sich die bereits beschriebene drehelastische Kupplung zwischen Fernwirkungsfortsatz 31 und Leistungssteller 30 von Vorteil, da hierdurch Toleranzen zerstörungsfrei aufgenommen werden können. Damit die Fernwirkungsstange 35 und der Femwirkungsfortsatz 31 sich auch unabhängig von der jeweiligen Stellung der Leistungssteller 30 und 34 finden, ist an dem Fernwirkungsfortsatz 31 vorgelagert zu der Nut 44 eine Führungsrampe 45 ausgeformt. Letztere ist als mittige, senkrecht zur Drehachse verlaufende Rippe 46 mit beidseitigen Führungsflächen 47 gestaltet, wobei die Führungsflächen 47 sich über die Länge der Wandung in die Nut 44 eindrehen. Zufolge dieser Ausgestaltung bewirkt bei einer ungleichen Schalterstellung der beiden Leistungssteller 30 und 34 das Auftreffen der führungsstangenseitigen Rippe 43 auf eine der beiden Führungsflächen 47 und hiernach weiter fortgeführter Verlagerung des Gerätestieles St in Steckrichtung r eine Drehvor- bzw. Drehrückverlagerung des Fernwirkungsfortsatzes 31 in die korrespondierende Stellung von Nut 44 und Rippe 43. Demnach nimmt der geräteseitige Leistungssteller 30 bei einem Einstecken des Gerätestieles St stets die Stellung des Leistungsstellers 34 ein.

Wie bereits erwähnt, verfügt der dargestellte und beschriebene Staubsauger 1 über drei aktive Leistungsstufen L1 bis L3. Erfindungsgemäß ist vorgesehen, dass die End-Leistungsstufe L3 nur nach Überwindung eines mechanischen Hindernisses einstellbar ist, dies insbesondere bei einer Einstellung über den gerätestielseitigen Leistungssteller 34. Hierzu weist dieser eine nach oben in Richtung des Betätigungsvorsprunges 48 des Leistungsstellers 34 ragende Rippe 49 auf, welche bei Erreichen der Leistungsstufe L2 gegen einen Begrenzungsrand 50 des Leistungssteller-Betätigungsfreiraumes 51 tritt. Auf eine bewusste Druckbetätigung des Leistungsstellers 34 hin wird dieses Hindernis von der Rippe 49 unterlaufen, wonach die gewünschte End-Leistungsstufe L3 erreicht ist (vergl. Fig. 22). Das so gewählte Hindernis ist nur willensbetont überwindbar.

## Patentansprüche

1. Staubsauger mit einem Gerätestiel mit einem fernwirkenden Leistungssteller (34), **dadurch gekennzeichnet, dass** die Fernwirkung mechanisch mittels einer Fernwirkungsstange (35) realisiert ist, die eine Kupplungsausformung aufweist, zur Ankupplung an einer Motoreinheit des Staubsaugers (1), und dass geräteseitig ein Fernwirkungsfortsatz (31) vorgesehen ist, der beim Einstecken des Gerätestiels (St) mit der Fernwirkungsstange (35) kuppelt.

2. Staubsauger nach Anspruch 1, **dadurch gekennzeichnet, dass** der Fernwirkungsfortsatz (31) in die Femwirkungsstange (35) einfährt.

3. Staubsauger nach Anspruch 2, **dadurch gekennzeichnet, dass** zwischen dem Fernwirkungsfortsatz (31) und der Fernwirkungsstange (35) eine Drehkupplung erreicht ist, durch Ineinandergreifen einer stangenseitigen Rippe (43) und einer fortsatzseitigen Nut (44).

4. Staubsauger nach Anspruch 3, **dadurch gekennzeichnet, dass** vorgelagert zu der Nut (44) an dem Fernwirkungsfortsatz (31) eine Führungsrampe (45) ausgeformt ist.

5. Staubsauger nach Anspruch 4, **dadurch gekennzeichnet**, die Führungsrampe (45) als mittige Rippe (46) mit seitlichen Führungsflächen (47) gestaltet ist, wobei die Führungsflächen (47) sich über die Länge der Wandung in die Nut (44) eindrehen.

6. Staubsauger nach einem der Ansprüche 1 bis 5, **dadurch gekennzeichnet, dass** der Fernwirkungsfortsatz (31) mit einem geräteseitigen Leistungssteller (30) verbunden ist.

7. Staubsauger nach Anspruch 6, **dadurch gekennzeichnet, dass** der geräteseitige Leistungssteller (30) als Drehsteller mit einer in Richtung der Stielachse (x) verlaufenden Drehachse (y) ausgebildet ist.

8. Gerätestiel (St) für einen Staubsauger (1) mit einem fernwirkenden Leistungssteller (34), insbesondere einen Staubsauger nach einem der Ansprüche 1 bis 7, **dadurch gekennzeichnet, dass** die Fernwirkung mechanisch mittels einer Fernwirkungsstange (35) realisiert ist, die eine Kupplungsausformung aufweist, zur Ankupplung an einer Motoreinheit des Staubsaugers (1).

9. Gerätestiel nach Anspruch 8, **dadurch gekennzeichnet, dass** die Fernwirkungsstange (35) als Drehstange ausgebildet ist.

10. Gerätestiel nach Anspruch 9, **dadurch gekennzeichnet, dass** die Drehstange mit dem Leistungssteller (34) über ein Schneckengetriebe (37) gekoppelt ist.

11. Gerätestiel nach Anspruch 10, **dadurch gekennzeichnet**, das Schneckengetriebe (37) durch eine, an der Fernwirkungsstange (35) ausgeformte Schneckenrippe (41) gebildet ist, die mit einer zugeordneten Nut (40) des Leistungsstellers (34) zusammenwirkt.

12. Gerätestiel nach einem der Ansprüche 8 bis 11, **dadurch gekennzeichnet, dass** die Fernwirkungsstange (35) in ihrem geräteseitigen Endbereich rohrartig ausgeformt ist.

13. Gerätestiel nach einem der Ansprüche 8 bis 12, **dadurch gekennzeichnet, dass** der Gerätestiel (St) über seine Länge eine nach außen offene Einlegenut (24) aufweist, zur Aufnahme des Anschlusskabels (10).

14. Gerätestiel nach Anspruch 13, **dadurch gekennzeichnet, dass** die Einlegenut (24) teilweise durch Halterungsschikanen (25) geschlossen ist.

15. Gerätestiel nach einem der Ansprüche 13 oder 14, **dadurch gekennzeichnet, dass** die Einlegenut (24) zu einer Schmalseite eines Gerätestiel-Querschnitts hin öffnet.

16. Gerätestiel nach einem der Ansprüche 14 oder 15, **dadurch gekennzeichnet, dass** zwei Halterungsschikanen (25) gegensinnig vorkragend in Längsrichtung der Einlegenut (24) nebeneinander angeordnet sind, wobei zwischen den Halterungsschikanen (25) eine am Durchmesser des Elektrokabels orientierte Öffnung (26) verbleibt.

17. Gerätestiel nach einem der Ansprüche 13 bis 16, **dadurch gekennzeichnet, dass** am gerätefernen Ende der Einlegenut (24) eine kabelschonende Auslauföffnung (29) ausgeformt ist.

18. Gerätestiel nach einem der Ansprüche 13 bis 17, **dadurch gekennzeichnet, dass** der Gerätestiel (St) einen von der Einlegenut (24) gesonderten Griffbereich (28) aufweist.

## Claims

1. A vacuum cleaner comprising a handle shaft having a remotely operating power controller (34), **characterized in that** the remote operation is realized mechanically by means of a remote-operation rod (35), which has a coupling formation for coupling to a motor unit of the vacuum cleaner (1), and that a remote-operation extension (31) is provided on the appliance, this extension coupling to the remote-operation rod (35) when the handle shaft (St) is plugged in.

2. A vacuum cleaner according to Claim 1, **characterized in that** the remote-operation extension (31) enters into the remote-operation rod (35).

3. A vacuum cleaner according to Claim 2, **characterized in that** a rotary coupling is achieved between the remote-operation extension (31) and the remote-operation rod (35) by virtue of a rib (43) of the rod and a groove (44) of the extension interengaging.

4. A vacuum cleaner according to Claim 3, **characterized in that** a guide ramp (45) is formed on the remote-operation extension (31), ahead of the groove (44).

5. A vacuum cleaner according to Claim 4, **characterized in that** the guide ramp (45) is configured as a central rib (46) with lateral guide surfaces (47), the guide surfaces (47) curving into the groove (44) over the length of the wall.

6. A vacuum cleaner according to any of Claims 1 to 5, **characterized in that** the remote-operation extension (31) is connected to a power controller (30) on the appliance.

7. A vacuum cleaner according to Claim 6, **characterized in that** the power controller (30) on the appliance is formed as a rotary controller with an axis of rotation (y) running in the direction of the shaft axis (x).

8. A handle shaft (St) for a vacuum cleaner (1), in particular a vacuum cleaner according to any of Claims 1 to 7, the shaft having a remotely operating power controller (34), **characterized in that** the remote operation is realized mechanically by means of a remote-operation rod (35), which has a coupling formation for coupling to a motor unit of the vacuum cleaner (1).

9. A handle shaft according to Claim 8, **characterized in that** the remote-operation rod (35) is formed as a rotary rod.

10. A handle shaft according to Claim 9, **characterized in that** the rotary rod is coupled to the power controller (34) by way of a worm gear mechanism (37).

11. A handle shaft according to Claim 10, **characterized in that** the worm gear mechanism (37) is formed by a worm rib (41), which is configured on the remote-operation rod (35) and interacts with an associated groove (40) of the power controller (34).

12. A handle shaft according to any of Claims 8 to 11, **characterized in that** the remote-operation rod (35) is formed in a tubular manner in its appliance-side end region.

13. A handle shaft according to any of Claims 8 to 12, **characterized in that** the handle shaft (St), over its entire length, has an insertion groove (24), which is open in the outward direction and is intended for accommodating the connecting cable (10).

14. A handle shaft according to Claim 13, **characterized in that** the insertion groove (24) is closed, in part, by securing chicanes (25).

15. A handle shaft according to either of Claims 13 or 14, **characterized in that** the insertion groove (24) opens in the direction of a narrow side of a handle-shaft cross-section.

16. A handle shaft according to either of Claims 14 or 15, **characterized in that** two securing chicanes (25) are disposed one beside the other in the longitudinal direction of the insertion groove (24), such that they project in opposite directions, an opening (26) related to the diameter of the electric cable remaining between the securing chicanes (25).

17. A handle shaft according to any of Claims 13 to 16, **characterized in that** a cable-protecting exit opening (29) is formed at that end of the insertion groove (24) which is remote from the appliance.

18. A handle shaft according to any of Claims 13 to 17, **characterized in that** the handle shaft (St) has a grip region (28) which is separate from the insertion groove (24).

## Revendications

1. Aspirateur, avec un manche d'appareil comprenant un régleur de puissance (34) agissant à distance, **caractérisé en ce que** l'action à distance est réalisée mécaniquement, au moyen d'une tige d'action à distance (35), qui présente un façonnage de couplage, pour l'accouplement à une unité de moteur de l'aspirateur à poussières (1), et **en ce que**, côté appareil, est prévu un prolongement d'action à distance (31) qui, lors de l'enfichage du manche d'appareil (St), produit un couplage avec la tige d'action à distance (35).

2. Aspirateur selon la revendication 1, **caractérisé en ce que** le prolongement d'action à distance (31) pénètre dans la tige d'action à distance (35).

3. Aspirateur selon la revendication 2, **caractérisé en ce que**, entre le prolongement d'action à distance (31) et la tige d'action à distance (35), est produit un couplage rotatif, par mise en prise, l'une dans l'autre, d'une nervure (43) située côté tige et d'une rainure (44) située côté prolongement.

4. Aspirateur selon la revendication 3, **caractérisé en ce qu'**une rampe de guidage (45) est formée sur le prolongement d'action à distance (31), à l'avant de la rainure (44).

5. Aspirateur selon la revendication 4, **caractérisé en ce que** la rampe de guidage (45) est réalisée sous la forme d'une nervure médiane (46), comprenant des faces de guidage (47) latérales, les faces de guidage (47) se vissant en pénétrant dans la rainure (44), sur la longueur de la paroi.

6. Aspirateur selon l'une des revendications 1 à 5, **caractérisé en ce que** le prolongement d'action à distance (31) est relié à un régleur de puissance (30) situé côté appareil.

7. Aspirateur selon la revendication 6, **caractérisé en ce que** le régleur de puissance (30), situé côté appareil, est réalisé sous forme d'un régleur rotatif, avec un axe de rotation (y) s'étendant dans la direction de l'axe de manche (x).

8. Manche d'appareil (St) pour un aspirateur (1) avec un régleur de puissance (34) agissant à distance, en particulier un aspirateur à poussières selon l'une des revendications 1 à 7, **caractérisé en ce que** l'action à distance est réalisée mécaniquement, au moyen d'une tige d'action à distance (35), qui présente un façonnage de couplage, pour l'accouplement à une unité de moteur de l'aspirateur à poussières (1).

9. Manche d'appareil selon la revendication 8, **caractérisé en ce que** la tige d'action à distance (35) est réalisée sous la forme d'une tige tournante.

10. Manche d'appareil selon la revendication 9, **caractérisé en ce que** la tige tournante est couplée au régleur de puissance (34) par l'intermédiaire d'un engrenage à vis sans fin (37).

11. Manche d'appareil selon la revendication 10, **caractérisé en ce que** la transmission à vis est formée par une nervure hélicoïdale (41), formée sur la tige d'action à distance (35) et coopérant avec une rainure (40) associée du régleur de puissance (34).

12. Manche d'appareil selon l'une des revendications 8 à 11, **caractérisé en ce que** la tige d'action à distance (35) est de forme tubulaire dans sa zone d'extrémité située côté appareil.

13. Manche d'appareil selon l'une des revendications 8 à 12, **caractérisé en ce que** le manche d'appareil (St) présente sur sa longueur une rainure d'insertion (24) ouverte vers l'extérieur, pour recevoir le câble de raccordement (10).

14. Manche d'appareil selon la revendication 13, **caractérisé en ce que** la rainure d'insertion (24) est partiellement fermée par des chicanes de fixation (25).

15. Manche d'appareil selon l'une des revendications 13 ou 14, **caractérisé en ce que** la rainure d'insertion (24) débouche sur un côté étroit d'une section transversale du manche d'appareil.

16. Manche d'appareil selon l'une des revendications 14 ou 15, **caractérisé en ce que** deux chicanes de fixation (25) sont disposées, faisant saillie dans des directions opposées, l'une à côté de l'autre, en direction longitudinale de la rainure d'insertion (24), une ouverture (26), dépendant de la valeur du diamètre du câble électrique, subsistant entre les chicanes de fixation (25).

17. Manche d'appareil selon l'une des revendications 13 à 16, **caractérisé en ce qu'**une ouverture de sortie (29), préservant le câble, est formée à l'extrémité, distante de l'appareil, de la rainure d'insertion (24).

18. Manche d'appareil selon l'une des revendications 13 à 17, **caractérisé en ce que** le manche d'aspirateur (St) présente une zone de saisie (28) séparée de la rainure d'insertion (24).
